# EUROPÄISCHE PATENTSCHRIFT

(11) **EP 1 020 700 B1**
(45) Veröffentlichungstag und Bekanntmachung des Hinweises auf die Patenterteilung: **19.05.2004**
(21) Anmeldenummer: 99126262.7
(22) Anmeldetag: 31.12.1999
(51) Int. Cl.: F42C 17/04

(54) **Vorrichtung zur berührungslosen Zündereinstellung für grosskalibrige Geschosse**
Device for contact-less setting of a fuze of a large calibre artillery shell
Dispositif pour programmer sans contact un obus de gros-calibre

(30) Priorität: 18.01.1999 DE 19901673
(43) Veröffentlichungstag der Anmeldung: 19.07.2000
(73) Patentinhaber: Krauss-Maffei Wegmann GmbH & Co. KG, 80997 München (DE)
(72) Erfinder: Heldmann, Heinrich, 34119 Kassel (DE)
(74) Vertreter: Feder, Wolf-Dietrich, Dr. Dipl.-Phys.

(56) Entgegenhaltungen:
- DE-C- 305 565
- DE-C- 713 344
- FR-A- 859 363
- US-A- 2 985 073
- US-A- 4 686 885

## Beschreibung

Die Erfindung betrifft eine Vorrichtung zur berührungslosen Zündereinstellung für großkalibrige Geschosse mit den Merkmalen aus dem Oberbegriff des Patentanspruchs 1. Eine derartige Vorrichtung ist aus der US 4 686 885 bekannt.

Bei Panzerhaubitzen, wie sie beispielsweise in EP 0 331 980 B1 und DE 36 42 920 C2 beschrieben sind und bei denen die Geschosse mittels einer Geschoßzuführungsvorrichtung automatisch von einem Geschoßmagazin in den Bereich hinter das Waffenende befördert werden, ist es notwendig, an einer vorgegebenen Stelle dieses Geschoßzuführungsweges vor dem Ansetzen den Zünder automatisch einzustellen. Dies erfolgt in bekannter Weise mittels einer an eine elektrische Steuereinrichtung angeschlossenen Programmierspule. Das Geschoß muß so geführt werden, daß die Geschoßspitze zur Zündereinstellung in den Innenraum der Programmierspule hineinragt. Hierzu werden die Geschosse im allemeinen in eine Klappschale eingelegt, an deren Ende die Programmierstation angeordnet ist. Bei bekannten Vorrichtungen hat sich nun herausgestellt, daß es einerseits bei der aufeinanderfolgenden Zündereinstellung von Geschossen mit unterschiedlicher Länge nicht einfach ist sicherzustellen, daß die Geschoßspitze wirklich an der richtigen Stelle innerhalb der Programmierspule liegt und andererseits kam es beim Einfahren der Geschosse in die Programmierspule mit einer bestimmten Geschwindigkeit und deren Abbremsung in der Programmierspule zu Beschädigungen empfindlicher Zünder.

Der Erfindung liegt die Aufgabe zugrunde, eine Vorrichtung zur berührungslosen Zündereinstellung für großkalibrige Geschosse mit den Merkmalen aus dem Oberbegriff des Patentanspruchs 1 so auszubilden, daß insbesondere bei einer Haubitze mit automatischem Geschloßfluß unterschiedlich lange Geschosse mit programmierbaren Zündern berührungslos eingestellt werden können, indem ein immer gleicher Abstand des Zünders von der Programmierspule unabhängig von der Geschoßlänge sichergestellt ist und Beschädigungen des Zünders beim Einfahren in die Programmierspule ausgeschlossen werden.

Die Lösung dieser Aufgabe erfolgt erfindungsgemäß mit den Merkmalen aus dem kennzeichnenden Teil des Patentanspruchs 1. Vorteilhafte Weiterbildungen der Erfindung sind in den abhängigen Ansprüchen beschrieben.

Der Grundgedanke der Erfindung besteht darin, nicht das Geschoß in die Programmierspule hineinzubewegen, sondern das Geschoß an seiner Spitze mit einer Geschoßhaltegabel festzuhalten und dann die Programmierspule in axialer Richtung zu verschieben, bis diese in einer Meßstellung einen durch Anschläge vorgegebenen Abstand vom Zünder hat, so daß die Zündereinstellung vollständig berührungslos erfolgen kann.

Nach dem Zurückschieben der Programmierspule aus der Meßstellung, kann dann das Geschoß zur Weiterführung aus der Geschoßhaltegabel nach oben herausgeklappt werden. Bei kürzeren Geschossen, deren Geschoßspitze beim in die Klappschale eingelegten Zustand einen größeren Abstand von der Programmierstation aufweist, wird zunächst die Programmierspule zusammen mit der Geschoßhaltegabel auf das Geschoß zubewegt, bis die Geschoßhaltegabel an einer festgelegten Stelle des Geschosses anliegt und somit fixiert ist. Dann wird die Programmierspule in Relativbewegung zur Geschoßhaltegabel weiter in die Meßstellung bewegt.

Bei den Relativbewegungen zwischen Programmierspule und Geschoßhaltegabel ist durch den Anschlag ein immer gleichbleibender Abstand zwischen dem Zünder des Geschosses und der Programmierspule sichergestellt und eine Berührung zwischen Zünder und Programmierspule ausgeschlossen.

Im folgenden wird anhand der beigefügten Zeichnungen ein Ausführungsbeispiel für eine Vorrichtung nach der Erfindung näher erläutert.

In den Zeichnungen zeigen:
Fig. 1 im teilweise geschnittenen Axialschnitt eine Vorrichtung zur berührungslosen Zündereinstellung zusammen mit einem großkalibrigen Geschoß in Ruhestellung der Programmierspule;
Fig. 2 ein Schnitt nach der Linie II-II in Fig. 1;
Fig. 3 in einer Darstellung analog Fig. 1 die Vorrichtung mit in Meßstellung befindlicher Programmierspule.

Die in den Fig. 1 bis 3 dargestellte Vorrichtung besitzt eine auf einer horizontalen Grundplatte 2 gelagerte Programmierstation 1, die in axialer Richtung gegenüber einer Klappschale 3 angeordnet ist, in der in strichpunktiert angedeuteter Weise ein großkalibriges langes Geschoß 16 mit einem programmierbaren Zünder 15 oder ein kürzeres Geschoß 18 mit einem Zünder 19 gelagert sind.

An der Programmierstation 1 ist gegen diese in axialer Richtung verschiebbar ein Programmierkopf 7 angeordnet, der als Halterung für eine als Ring- oder Zylinderspule ausgebildete Programmierspule 4 dient. Der Programmierkopf 7 ist an den Enden zweier Führungsstangen 17 befestigt, deren Achsen parallel zueinander in einer die Längsachse des Geschosses 16 enthaltenden horizontalen Ebene liegen und die über Gleitlager 1.1 verschiebbar in der Programmierstation 1 geführt sind. Das Aus- und Einfahren des Programmierkopfes 7 und damit die Bewegung der Programmierspule 4 gegenüber der Programmierstation 1 erfolgt mittels eines Spindelgetriebes. Die Antriebsspindel 10 dieses Spindelgetriebes verläuft parallel zu den Führungsstangen 17. Sie ist an einem Ende über ein Lager 1.2 drehbar in der Programmierstation 1 gelagert und das andere Ende ist an einen nicht dargestellten Elektromotor angeschlossen. Die Spindelmutter 12 des Spindelgetriebes ist jeweils verschiebbar auf den Enden der Führungsstangen 17 verschiebbar gelagert und die kraftschlüssige Verbindung zwischen der Spindelmutter 12 und den Führungsstangen 17 erfolgt jeweils über Druckfedern 11.

Vor der dem Geschoß 16 zugewandten Seite der Programmierspule 4 ist eine Geschoßhaltegabel 5 angeordnet, die an ihren Gabelenden schwenkbar angeordnete Geschoßhaltebacken 6 trägt, wobei der Abstand und die Innenkrümmung dieser Geschoßhaltebacken 6 so ausgebildet ist, daß dies dem Geschoßmanteldurchmesser (Ogive) direkt hinter dem Zünder 15 entspricht, so daß das Geschoß 16 an einer vorgegebenen Stelle seines Mantels in der Geschoßhaltegabel fixierbar ist. Damit kann sichergestellt werden, daß die Geschoßspitze und damit der Zünder 15 immer um einen festgelegten Betrag in Richtung auf die Programmierspule 4 über die Geschoßhaltegabel 5 vorsteht.

Die Geschoßhaltegabel 5 ist an einer Gleitführung befestigt, welche zwei parallel zueinander angeordnete, gleitend durch den Programmierkopf 7 geführte Bolzen 8 aufweist. Die Länge der Bolzen 8 ist so bemessen, daß sie in der in Fig. 3 dargestellten Meßstellung der Programmierspule 4 in Richtung auf die Programmierstation 1 aus dem Programmierkopf 7 austreten, wobei ihre Enden je nach Länge des Geschosses 16 an der gegenüberliegenden Wand der Programmierstation 1 anliegen oder dieser gegenüberliegen. An den den Enden der Bolzen 8 gegenüberliegenden Stellen der Programmierstation 1 sind Dämpfungsvorrichtungen angeordnet, die als federbelastete Stoßdämpfer ausgebildet sind und einen durch eine Druckfeder 9 belasteten Stößel 9.1 besitzen.

Die Bewegung des Programmierkopfes 7 mit der Programmierspule 4 auf die Geschoßhaltegabel 5 zu, erfolgt gegen die Kraft einer Druckfeder 14, die geführt über einen Halterungsbolzen 14.1 zwischen Geschoßhaltegabel 5 und Programmierkopf 7 angeordnet ist.

Die Bewegung der Programmierspule 4 auf die Geschoßhaltegabel 5 zu, wird in der Meßstellung begrenzt durch einen an der Geschoßhaltegabel 5 angeordneten Anschlag 13, der mit einem Gegenanschlag 13.1 am Programmierkopf 7 zusammenwirkt.

Die Wirkungsweise der oben beschriebenen Vorrichtung ist folgende:

Bei einem langen Geschoß 16 wird in der Ruhestellung von Programmierkopf 7 und Programmierspule 4 (s.Fig. 1) das Geschoß 16 in die Klappschale 3 so eingelegt, daß es an einer vorgegebenen Stelle seines Mantels hinter dem Zünder 15 von den Geschoßhaltebacken 6 der Geschoßhaltegabel 5 umfaßt wird und in dieser Stellung fixiert ist. Wie man aus Fig. 1 erkennt, ist in dieser Stellung der Zünder 15 außerhalb der Programmierspule 4 angeordnet. Nun wird mittels des Spindelantriebs der Programmierkopf 7 aus der in Fig. 1 dargestellten Ruhestellung in die in Fig. 3 dargestellte Meßstellung verschoben, bis Anschlag 13 und Gegenanschlag 13.1 aneinander anliegen. Die Bewegung erfolgt gegen die Kraftwirkung der Druckfeder 14 und unter Zwischenschaltung der Druckfeder 11 des Spindelantriebs. Wie aus Fig. 3 ersichtlich, liegt in der Meßstellung der Zünder 15 innerhalb der Programmierspule 4, die in nicht dargestellter Weise an eine elektrische Steuereinrichtung angeschlossen ist, so daß in dieser Stellung die Einstellung bzw. Programmierung des Zünders 15 erfolgen kann.

Nach erfolgter Zündereinstellung wird der Programmierkopf 7 wieder in die in Fig. 1 dargestellte Ruhestellung zurückgefahren, in welcher der Zünder 15 außerhalb der Programmierspule 4 liegt und somit das Geschoß 16 nach oben weggeklappt werden kann. Es wird darauf hingewiesen, daß aufgrund dieser Konstruktion das Anfahren des Geschosses 16 durch den Programmierkopf 7 ohne aufwendige Wegsteuerung, wie beispielsweise mittels Drehgeber, Sensorik usw. rein mechanisch geschehen kann und trotzdem die Programmierspule 4 in der Meßstellung immer den gleichen Abstand zur Zündspitze 15 hat. Durch die kraftbeaufschlagten Druckfedern 11 des Spindelantriebs und der Druckfeder 14 zwischen Geschoßhaltegabel 6 und Programmierkopf 7 wird gewährleistet, daß beim Verrutschen des Geschosses 16 keine Relativbewegungen zwischen Programmierspule 4 und Zünder 15 während des Programmiervorganges entstehen können.

Durch die Konstruktion ist weiterhin sichergestellt, daß beim Einlegen des Geschosses 16 in die Geschoßhaltegabel 5 keine Kräfte auf Programmierkopf 7 und Programmierspule 4 ausgeübt werden. Beim Einfahren von zu langen oder zu weit nach vorn in die Klappschale 3 eingelegten Geschossen 16, werden die auf die Geschoßhaltegabel 5 wirkenden Kräfte über die Bolzen 8 direkt auf die Dämpfungsvorrichtungen 9-9.1 der Programmierstation 1 übertragen, so daß auf diese Weise keine Belastungen der Programmierspule 4 oder des Zünders 15 auftreten können.

Bei einer Einstellung des Zünders 19 eines kürzeren, in die Klappschale eingelegten Geschosses 18, wird der Programmierkopf 7 zusammen mit der Programmierspule 4 und der Geschoßhaltegabel 5 mittels des Spindelantriebs auf das Geschoß zu bewegt, bis die Geschoßhaltegabel 5 mit den Geschoßhaltebacken 6 hinter dem Zünder 19 auf der Ogive des Geschosses 18 anliegt. Dann wird der Programmierkopf 7 zusammen mit der Programmierspule 4 in der bereits beschriebenen Weise relativ zur Geschoßhaltegabel 5 auf das Geschoß zu bewegt, bis er sich, festgelegt durch die Anschläge 13 bzw. 13.1, in der Meßstellung befindet, in der, wie aus den Zeichnungen abzulesen, wiederum der Abstand zwischen Zünder 19 und Programmierspule 4 genau festgelegt ist.

Nach dem Zurückfahren des Programmierkopfes 7 kann auch hier das Geschoß 18 hochgeschwenkt und dem Ansetzvorgang zugeführt werden.

## Patentansprüche

1. Vorrichtung zur berührungslosen Zündereinstellung für großkalibrige Geschosse (16) mit einer Programmierstation (1), an der eine als Ring- oder Zylinderspule (4) ausgebildete, an eine elektrische Steuereinrichtung angeschlossene Programmierspule (4) koaxial zur Längsachse des ruhendes Geschosses (16) derart angeordnet ist, daß mindestens im Zeitpunkt der Zündereinstellung die den Zünder (15, 19) tragende Geschoßspitze in den Innenraum der Programmierspule hineinragt, wobei die Programmierspule (4) in axialer Richtung zum ruhenden Geschoß (16, 18) relativ zur Programmierstation (1) verschiebbar angeordnet ist, **dadurch gekennzeichnet, daß** vor der dem Geschoß (16, 18) zugewandten Seite der Programmierspule (4) eine zur Anlage an die Geschoßspitze geeignete Geschoßhaltegabel (5) angeordnet ist, die zusammen mit der Programmierspule (4) und in axialer Richtung relativ zur Programmierspule (4) bewegbar ist derart, daß bei durch an die Geschoßhaltegabel (5) angelegter Geschoßspitze örtlich fixierter Geschoßhaltegabel (5) die Programmierspule (4) aus einer Ruhestellung in Relativbewegung auf die Geschoßhaltegabel (5) zu in eine Meßstellung bewegbar ist, in welcher der Abstand zwischen Geschoßhaltegabel (5) und Programmierspule (4) durch einen Anschlag (13, 13.1) festgelegt ist.

2. Vorrichtung nach Anspruch 1, **dadurch gekennzeichnet, daß** die Geschoßhaltegabel (5) an einer durch einen die Programmierspule (4) enthaltenden Programmierkopf (7) geführte Gleitführung (8) angeordnet ist.

3. Vorrichtung nach Anspruch 1 oder 2, **dadurch gekennzeichnet, daß** die Bewegung der Programmierspule (4) auf die Geschoßhaltegabel (5) zu gegen die Kraftwirkung einer Feder (14) erfolgt.

4. Vorrichtung nach Anspruch 2, **dadurch gekennzeichnet, daß** die Gleitführung zwei parallel zueinander angeordnete, gleitend durch den Programmierkopf (7) geführte Bolzen (8) aufweist, deren Länge so bemessen ist, daß sie in der Meßstellung der Programmierspule (4) in Richtung auf die Programmierstation (1) um eine vorgegebene Länge aus dem Programmierkopf (7) austreten und an den den Enden der Bolzen (8) gegenüberliegenden Stellen der Programmierstation (1) Dämpfungsvorrichtungen (9-9.1) angeordnet sind.

5. Vorrichtung nach Anspruch 4, **dadurch gekennzeichnet, daß** die Dämpfungsvorrichtungen (9-9.1) als federbelastete Stoßdämpfer ausgebildet sind.

6. Vorrichtung nach einem der Ansprüche 1 bis 5, **dadurch gekennzeichnet, daß** die Bewegung der Programmierspule (4) gegenüber der Programmierstation (1) mittels eines Spindelgetriebes (10-12) erfolgt.

7. Vorrichtung nach den Ansprüchen 2 und 6, **dadurch gekennzeichnet, daß** der Programmierkopf (7) an den Enden zweier Führungsstangen (17) befestigt ist, deren Achsen parallel zueinander verlaufend in einer die Längsachse des Geschosses (16) enthaltenden Ebene liegen und die über Gleitlager (1.1) verschiebbar in der Programmierstation (1) geführt sind und an denen die Spindelmutter (12) des Spindelgetriebes angreift, dessen Antriebsspindel (10) parallel zu den Führungsstangen (17) verläuft und drehbar (1.2) an der Programmierstation (1) gelagert ist.

8. Vorrichtung nach Anspruch 7, **dadurch gekennzeichnet, daß** die Spindelmutter (12) jeweils über Druckfedern (11) mit den Führungsstangen (17) verbunden ist.

## Claims

1. A device for contactless setting of the detonators of large-calibre projectiles (16), with a programming station (1) where a programming coil (4) which takes the form of a toroidal or cylindrical coil (4) and which is connected to an electrical control device is arranged coaxially in relation to the longitudinal axis of the stationary projectile (16) in such a way that, at least at the time of setting the detonator, the tip of the projectile bearing the detonator (15, 19) projects into the interior space of the programming coil, said programming coil (4) being arranged so as to be displaceable relative to the programming station (1) in the axial direction towards the stationary projectile (16, 18), **characterised in that** in front of the side of the programming coil (4) facing towards the projectile (16, 18) there is arranged a projectile-holding fork (5) which is suitable for bearing against the tip of the projectile and which is capable of being moved together with the programming coil (4) and in the axial direction relative to the programming coil (4) in such a way that when the projectile-holding fork (5) is locally fixed by virtue of the tip of the projectile being applied to the projectile-holding fork (5) the programming coil (4) is capable of being moved out of a position of rest in relative motion towards the projectile-holding fork (5) into a measuring position in which the spacing between the projectile-holding fork (5) and the programming coil (4) is defined by a limit stop (13, 13.1).

2. Device according to Claim 1, **characterised in that** the projectile-holding fork (5) is arranged on a sliding guide (8) which is guided through a programming head (7) containing the programming coil (4).

3. Device according to Claim 1 or 2, **characterised in that** the movement of the programming coil (4) towards the projectile-holding fork (5) is effected contrary to the action of the force of a spring (14).

4. Device according to Claim 2, **characterised in that** the sliding guide exhibits two bolts (8) arranged parallel to one another and guided in sliding manner through the programming head (7), the length of which is such that in the measuring position of the programming coil (4) they protrude from the programming head (7) by a predetermined length in the direction towards the programming station (1), and damping devices (9-9.1) are arranged at the points of the programming station (1) located opposite the ends of the bolts (8).

5. Device according to Claim 4, **characterised in that** the damping devices (9-9.1) take the form of spring-loaded shock-absorbers.

6. Device according to one of Claims 1 to 5, **characterised in that** the movement of the programming coil (4) in relation to the programming station (1) is effected by means of a spindle transmission (10-12).

7. Device according to Claims 2 and 6, **characterised in that** the programming head (7) is fastened to the ends of two guide rods (17), the axes of which, extending parallel to one another, are situated in a plane containing the longitudinal axis of the projectile (16) and which are guided via slide bearings (1.1) so as to be displaceable in the programming station (1) and which are engaged by the spindle nut (12) of the spindle transmission, the drive spindle (10) of which extends parallel to the guide rods (17) and is supported on the programming station (1) so as to be capable of rotation (1.2).

8. Device according to Claim 7, **characterised in that** the spindle nut (12) is connected to the guide rods (17), in each instance via compression springs (11).

## Revendications

1. Dispositif en vue du réglage de l'allumage sans contact pour des obus de gros calibre (16) muni d'une station de programmation (1), à laquelle est disposée une bobine de programmation (4) reliée à un dispositif de commande électrique sous forme d'une bobine annulaire ou d'une bobine cylindrique (4), coaxiale à l'axe longitudinal de l'obus au repos (16) de sorte que, au moins au moment donné du réglage de l'allumage, l'ogive portant l'allumage (15, 19) se dresse dans l'espace intérieur de la bobine de programmation, dans lequel la bobine de programmation (4) est disposée déplaçable dans la direction axiale par rapport à l'obus au repos (16, 18) relativement à la station de programmation (1), **caractérisé en ce que** devant la partie tournée vers l'obus (16, 18) de la bobine de programmation (4) est disposée une fourche de retenue d'obus (5) appropriée en vue de l'équipement sur l'ogive, qui est déplaçable conjointement avec la bobine de programmation (4) et dans la direction axiale par rapport à la bobine de programmation (4), de sorte que dans le cas d'une ogive calée sur la fourche de retenue d'obus (5), grâce à une fourche de retenue d'obus (5) fixée localement, la bobine de programmation (4) est déplaçable d'une position de repos en un mouvement relatif sur la fourche de retenue d'obus (5) en un lieu de point de mesure, dans lequel la distance entre la fourche de retenue d'obus (5) et la bobine de programmation (4) est fixée par une butée (13, 13.1).

2. Dispositif selon la revendication 1, **caractérisé en ce que** la fourche de retenue d'obus (5) est disposée sur une glissière (8) guidée par la tête de programmation (7) contenant la bobine de programmation (4).

3. Dispositif selon la revendication 1 ou 2, **caractérisé en ce que** le mouvement de la bobine de programmation (4) vers la fourche de retenue d'obus (5) s'effectue contre la force d'un ressort (14).

4. Dispositif selon la revendication 2, **caractérisé en ce que** la glissière présente deux chevilles (8) disposées parallèles l'une par rapport à l'autre, coulissantes guidées par la tête de programmation (7), dont la longueur est mesurée de sorte qu'elles émergent dans le lieu de point de mesure de la bobine de programmation (4) dans la direction de la station de programmation (1) d'une longueur prédéterminée à partir de la tête de programmation (7) et aux endroits en vis-à-vis des extrémités des chevilles (8) de la station de programmation (1) sont disposés des dispositifs d'amortissement (9-9.1).

5. Dispositif selon la revendication 4, **caractérisé en ce que** les dispositifs d'amortissement (9-9.1) sont sous la forme d'amortisseurs commandés par ressort.

6. Dispositif selon l'une des revendications 1 à 5, **caractérisé en ce que** le mouvement de la bobine de programmation (4) s'effectue vis-à-vis de la station de programmation (1) au moyen d'un engrenage à broche (10-12).

7. Dispositif selon les revendications 2 et 6, **caractérisé en ce que** la tête de programmation (7) est fixée aux extrémités de deux tiges conductrices (17), dont les axes parallèles l'un par rapport à l'autre se trouvent dans un plan contenant l'axe longitudinal de l'obus (16) et qui sont déplaçables sur les paliers glisseurs (1.1) dans la station de programmation (1) et auxquels l'écrou à broche (12) de l'engrenage à broche est appliqué, dont la broche d'entraînement (10) se déplace parallèlement aux tiges conductrices (17) et est déplaçable (1.2) sur la station de programmation (1).

8. Dispositif selon la revendication 7, **caractérisé en ce que** l'écrou à broche (12) est relié respectivement par l'intermédiaire de ressorts à pression (11) aux tiges conductrices (17).
